# EUROPÄISCHE PATENTSCHRIFT

(11) **EP 3 535 453 B1**
(45) Veröffentlichungstag und Bekanntmachung des Hinweises auf die Patenterteilung: **04.10.2023**
(21) Anmeldenummer: 17784944.5
(22) Anmeldetag: 17.10.2017
(51) Int. Cl.: D21F 1/02, D21F 1/66, D21F 1/82, D21F 9/00

(54) **VORRICHTUNG UND VERFAHREN ZUR HERSTELLUNG EINER FASERSTOFFBAHN**
DEVICE AND METHOD FOR PRODUCING A FIBROUS WEB
DISPOSITIF ET PROCÉDÉ DE FABRICATION D'UNE BANDE DE MATIÈRE FIBREUSE

(30) Priorität: 04.11.2016 DE 102016121039
(43) Veröffentlichungstag der Anmeldung: 11.09.2019
(73) Patentinhaber: Voith Patent GmbH, 89522 Heidenheim (DE)
(72) Erfinder: HÄUSSLER, Markus, 89129 Langenau (DE)
(74) Vertreter: Voith Patent GmbH - Patentabteilung
(86) Internationale Anmeldenummer: PCT/EP2017/076422
(87) Internationale Veröffentlichungsnummer: WO 2018/082911

(56) Entgegenhaltungen:
- EP-A1- 2 784 214
- DE-A1- 3 112 972
- DE-A1-102008 000 778
- US-A- 3 923 593

## Beschreibung

Die Erfindung betrifft eine Vorrichtung zur Herstellung einer Faserstoffbahn aus mehreren Schichten, umfassend einen Mehrschichtenstoffauflauf mit einem inneren, sich über die Breite des Mehrschichtenstoffauflaufes erstreckenden Turbulenzerzeuger und mindestens zwei, zum inneren Turbulenzerzeuger jeweils direkt benachbarten, sich jeweils über die Breite des Mehrschichtenstoffauflaufes erstreckende Turbulenzerzeuger zur Ausbildung von mindestens drei Suspensionsschichten und mit einer sich an die Turbulenzerzeuger anschließenden Düse mit einer oberen Düsenwand und mit einer unteren Düsenwand, wobei die Düsenwände konvergent zueinander verlaufend angeordnet sind und einen Austrittsspalt zur Ausbildung eines Suspensionsstrahles bilden und mit zwei in der Düse angeordneten Trennlamellen zur Trennung der inneren Suspensionsschicht von den benachbarten Suspensionsschichten auf zumindest einem Teil der Düsenlänge, und weiter umfassend Zuführsysteme für die Zuführung von Suspensionen zu den jeweiligen Turbulenzerzeugern, wobei das Zuführsystem für den inneren Turbulenzerzeuger eine Siebwasserbütte, welche mit mindestens einer Siebwasserpumpe, einem Siebwassersichter, einem ersten Querverteiler über eine Siebwasserleitung verbunden ist, wobei der erste Querverteiler mit dem inneren Turbulenzerzeuger, zur Versorgung der inneren Suspensionsschicht mit Siebwasser, verbundenen ist.

Das Dokument DE3112972 A1 offenbart einen Mehrschichtenstoffauflauf mit drei Schichten. Die mittlere Schicht wird durch Siebwasser gespeist, während die benachbarten Außenschichten durch Faserstoffsuspensionen gebildet sind. Die Schichten werden in einer den Turbulenzerzeugern folgenden Düse durch flexible Trennwände abschnittsweise voneinander getrennt. Das Siebwasser wird aus einem Siebwasserschiff entnommen und durch eine Speisepumpe der mittleren Schicht zugeführt.

Die Offenlegungsschrift DE102008000778 A1 beschreibt einen Mehrschichtenstoffauflauf mit beispielsweise drei Schichten, wobei eine Siebwasserschicht zwei zu ihr benachbarten Schichten aus jeweils einer Faserstoffsuspension trennt. Es sind Hilfsstoffdosiervorrichtungen zur Dosierung von beispielsweise Retentionsmittel in die Siebwasserschicht vorgesehen. Die Dosierung kann zwischen Querverteiler und Turbulenzgenerator erfolgen.

Das Dokument EP2784214 B1 zeigt einen Mehrschichtenstoffauflauf, wobei eine Schicht durch eine Siebwasserpumpe mit Siebwasser gespeist wird. Zur Verbesserung der Papierqualität ist eine Dosierung von gemahlenen Fasern und von Hilfsstoffen vor der Siebwasserpumpe in die Siebwassersuspension hinein vorgesehen. Die Siebwasserpumpe soll die Durchmischung des Hilfsstoffes mit dem Siebwasser verbessern.

Die bekannten Vorrichtungen haben den Nachteil, dass die einzelnen Schichten der hergestellten Faserstoffbahn zum einen eine zu geringe und ungleichmäßige Papierfestigkeit, insbesondere Spaltfestigkeit besitzen und zum anderen eine schlechte Abdeckungsqualität der Schichten aufweisen.

Es ist daher Aufgabe der Erfindung die Festigkeit und Gleichmäßigkeit der hergestellten Faserstoffbahn und das optische Erscheinungsbild zu verbessern.

Die Aufgabe wird durch die Merkmale des Anspruches 1 gelöst. Es ist eine Vorrichtung zur Herstellung einer Faserstoffbahn aus mehreren Schichten vorgesehen, umfassend einen Mehrschichtenstoffauflauf mit einem inneren, sich über die Breite des Mehrschichtenstoffauflaufes erstreckenden Turbulenzerzeuger und mindestens zwei, zum inneren Turbulenzerzeuger jeweils direkt benachbarten, sich jeweils über die Breite des Mehrschichtenstoffauflaufes erstreckende Turbulenzerzeuger zur Ausbildung von mindestens drei Suspensionsschichten und mit einer sich an die Turbulenzerzeuger anschließenden Düse mit einer oberen Düsenwand und mit einer unteren Düsenwand, wobei die Düsenwände konvergent zueinander verlaufend angeordnet sind und einen Austrittsspalt zur Ausbildung eines Suspensionsstrahles bilden und mit zwei in der Düse angeordnete Trennlamellen zur Trennung der inneren Suspensionsschicht von den benachbarten Suspensionsschichten auf zumindest einem Teil der Düsenlänge, und weiter umfassend Zuführsysteme für die Zuführung von Suspensionen zu den jeweiligen Turbulenzerzeugern, wobei das Zuführsystem für den inneren Turbulenzerzeuger eine Siebwasserbütte, welche mit mindestens einer Siebwasserpumpe, einem Siebwassersichter, einem ersten Querverteiler über eine Siebwasserleitung verbunden ist, wobei der erste Querverteiler mit dem inneren Turbulenzerzeuger zur Versorgung der inneren Suspensionsschicht mit Siebwasser verbundenen ist. Erfindungsgemäß ist vorgesehen, dass nach der mindestens einen Siebwasserpumpe, und vorzugsweise nach dem Siebwassersichter, eine Hilfsstoffdosiervorrichtung zur Erzeugung eines Dosiervolumenstromes zur Dosierung eines Hilfsstoffes in die Siebwasserleitung, vorgesehen ist und dass die Hilfsstoffdosiervorrichtung derart ausgebildet ist, dass der Dosiervolumenstrom zur Einstellung der Mischgüte zwischen Siebwasser und Dosiervolumenstrom steuerbar und/oder regelbar ist.

Der Vorteil der Lösung liegt in einer gleichmäßigen und steuerbaren oder regelbaren Vermischung zwischen Siebwasser und Hilfsstoff für die Versorgung der inneren Suspensionsschicht. Dies kann für unterschiedliche Betriebssituationen des Stoffauflaufes, wie beispielsweise für verschiedene Volumenströme und/oder Geschwindigkeiten des Suspensionsstrahles, optimiert werden. Im Gegensatz hierzu kann beim bekannten Stand der Technik, bei dem der Hilfsstoff vor der Siebwasserpumpe zudosiert wird und insbesondere bei unterschiedlichen Betriebssituationen, eine unzureichende Durchmischung des Hilfsstoffes auftreten. Dies kann zu Strähnenbildung des Hilfsstoffes im Siebwasser führen. Diese unzureichende Mischgüte kann zu einer inhomogenen Trennung der beiden benachbarten Suspensionsschichten führen. Daraus wiederum können eine inhomogene Festigkeitsverteilung in der Blattebene, sowie eine, insbesondere bei großen Farbunterschieden der benachbarten Suspensionsschichten, eine inhomogene Abdeckung der beiden Schichten in der fertigen Faserstoffbahn führen, welche optisch sichtbar ist. Zudem kann die Wirkung des Hilfsstoffes durch die in der Siebwasserpumpe auftretenden hohen Scherkräfte vermindert werden. Dies kann insbesondere bei langkettigen Polymeren der Fall sein.

Die innere Suspensionsschicht besteht ausschließlich aus Siebwasser und einem oder mehreren Hilfsstoffen.

Das Siebwasser enthält wenig Fasern und je nach produzierter Papiersorte Fein- und Füllstoffe. Die zu der inneren Suspensionsschicht benachbarten Suspensionsschichten enthalten neben Füll- und Feinstoffen, im wesentlichen Faserstoffe, wie beispielsweise Zellstofffasern, Recylingfasern etc. zur Bildung der Faserstoffbahn.

Die innere Suspensionsschicht bildet zum einen eine Trennschicht zwischen den zu ihr benachbarten Suspensionsschichten, um eine Vermischung vor und während der Blattbildung in der Formierzone möglichst gering zu halten und zum anderen dient sie dazu Hilfsstoffe, wie beispielsweise Stärke, zwischen die beiden zu der inneren Schicht benachbarten Suspensionsschichten zu bringen und die Festigkeiten, insbesondere den Zusammenhalt der benachbarten Lagen der fertigen Faserstoffbahn zu erhöhen. Der Hilfsstoff kann mehrere verschiedene Arten von Hilfsstoffen umfassen.

Die Hilfsstoffe können aus der folgenden Gruppe einzeln öder in Kombinationen ausgewählt sein: Stärke, insbesondere kationische Stärke, zur Festigkeitssteigerung; Polymere, insbesondere langkettige Polymere als Retentionsmittel; Retentionsmittelsysteme umfassend mehrere Komponenten; Nassfestmittel;

In einer vorteilhaften Ausführung ist eine Hilfsstoffvorverdünnungsleitung mit der Hilfsstoffdosiervorrichtung zur Verdünnung des Hilfsstoffes mit Siebwasser vorgesehen. Die Hilfsstoffvorverdünnungsleitung ist dabei vorzugsweise mit der Siebwasserleitung für den inneren Turbulenzerzeuger im Bereich nach einem Siebwassersichter verbunden. Zur Einstellung des Volumenstromes kann in der Hilfsstoffvorverdünnungsleitung ein Ventil vorgesehen sein. Durch die Vorverdünnung des Hilfsstoffes lässt sich je nach Art und Wirksamkeit des Hilfsstoffes, die Vermischung des Hilfsstoffes mit dem Siebwasser verbessern.

Ferner kann die Hilfsstoffvorverdünnungsleitung direkt oder indirekt mit der Siebwasserbütte verbunden sein.

In einer praktischen Ausführung weist der Mehrschichtenstoffauflauf ein Verdünnungswassersystem mit einen zweiten Querverteiler zur sektionalen steuerbaren und/oder regelbaren Dosierung von Verdünnungswasser über die Breite des Mehrschichtenstoffauflaufes in mindestens eine Suspensionsschicht zur Einstellung des Querprofiles der flächenbezogenen Masse der hergestellten Faserstoffbahn, auf. Die Dosierung des Verdünnungswassers erfolgt dabei vorzugsweise in mindestens eine, zu der inneren Suspensionsschicht benachbarten, Suspensionsschicht. Durch lokale, das heißt sektionale Verdünnung der entsprechenden Suspension lässt sich das Querprofil der flächenbezogenen Masse der produzierten Faserstoffbahn einstellen. Die Erfindung kann sich bei diesem Ausführungsbeispiel besonders vorteilhaft auswirken. Die gute Vermischung des Hilfsstoffes mit dem Siebwasser der inneren Suspensionsschicht ermöglicht einen größeren Spielraum zur Einstellung des Querprofils der flächenbezogenen Masse durch lokale Verdünnung. Bei Strähnenbildung hingegen besteht das Risiko, dass sich beide Effekte überlagern und es somit zu Störungen der Qualität der Faserstoffbahn kommen kann.

In einer Weiterbildung ist die Siebwasserleitung nach der Siebwasserpumpe und nach dem Siebwassersichter über eine Verdünnungswasserleitung mit dem zweiten Querverteiler des Verdünnungswassersystems verbunden.

Gemäß einer weiteren bevorzugten praktischen Ausführungsform weist die obere Düsenwand und vorzugsweise die untere Düsenwand der Düse eine Blende auf. Der Vorteil in einer nahezu symmetrischen Endgeometrie der Düse durch die die Suspensionen ohne nachteilige Umlenkungen strömen.

In einer praktischen Ausgestaltung ist die Düse frei von weiteren Lamellen. Es sind also lediglich die Trennlamellen vorgesehen.

In einer möglichen Weiterbildung weist die Düse mindestens eine Zwischenlamelle auf.

Ferner kann es vorteilhaft sein, wenn die mindestens eine Zwischenlamelle gleich lang oder länger ist als die kürzeste Trennlamelle. Dadurch ergibt sich ein vorteilhafter Schichtenaufbau der Faserstoffbahn.

In einer möglichen praktischen Ausführungsform kann die mindestens eine der beiden Trennlamellen durch den Austrittsspalt verlaufen.

Es ist auch denkbar, dass mindestens eine der beiden Trennlamellen innerhalb der Düse endet.

Ferner ist es auch möglich, dass dem Mehrschichtenstoffauflauf eine Formierzone mit mindestens einem endlos umlaufenden Entwässerungssieb, zur Aufnahme des Suspensionsstrahles, und mit einem Entwässerungselement folgt, wobei das Entwässerungselement einen das Entwässerungssieb berührenden Belag aufweist und im Belag Entwässerungsöffnungen zur Abführung des anfallenden Siebwassers, ausgebildet sind, und dass die Entwässerungsöffnungen derart ausgebildet und angeordnet sind, dass die auf die Suspension wirkenden Druckimpulse minimiert werden. Dies verhindert eine ungleichmäßige Vermischung der inneren Suspensionsschicht mit den benachbarten Suspensionsschichten.

Dabei ist es vorteilhaft, wenn die Flächen, das heißt die Querschnittsflächen der Entwässerungsöffnungen in Laufrichtung des endlos umlaufenden Entwässerungssiebes zonal unterschiedlich und zunehmend sind. In einer ersten Zone in Laufrichtung ist die Querschnittsfläche also kleiner als in einer zweiten, sich in Laufrichtung des umlaufenden Entwässerungssiebes an die erste Zone anschließenden, Zone. Dies hat den Vorteil, dass die sich auf dem Entwässerungssieb bildende initiale Faserstoffmatte schonend und ungestört gebildet wird.

Vorteilhafterweise wird das Entwässerungselement durch eine Saugvorrichtung besaugt. Die Saugvorrichtung kann ein Vakuumsystem oder ein Saugsiphon sein. Dadurch lässt sich die Entwässerungsintensität an die Betriebssituation anpassen.

Die Aufgabe wird auch durch ein Verfahren nach Anspruch 15 zur Herstellung einer Faserstoffbahn aus mehreren Schichten, durch eine Vorrichtung gelöst. Die Vorrichtung umfasst einen Mehrschichtenstoffauflauf mit einem inneren, sich über die Breite des Mehrschichtenstoffauflaufes erstreckende Turbulenzerzeuger und mindestens zwei, zum inneren Turbulenzerzeuger jeweils direkt benachbarten, sich jeweils über die Breite des Mehrschichtenstoffauflaufes erstreckende Turbulenzerzeuger zur Ausbildung von mindestens drei Suspensionsschichten und mit einer sich an die Turbulenzerzeuger anschließenden Düse mit einer oberen Düsenwand und mit einer unteren Düsenwand, wobei die Düsenwände konvergent zueinander verlaufend angeordnet sind und einen Austrittsspalt zur Ausbildung eines Suspensionsstrahles bilden und mit zwei in der Düse angeordnete Trennlamellen zur Trennung der inneren Suspensionsschicht von den benachbarten Suspensionsschichten auf zumindest einem Teil der Düsenlänge, und weiter umfassend Zuführsysteme für die Zuführung von Suspensionen zu den jeweiligen Turbulenzerzeugern, wobei in dem Zuführsystem für den inneren Turbulenzerzeuger Siebwasser über eine Siebwasserleitung von einer Siebwasserbütte über mindestens eine Siebwasserpumpe, über einen Siebwassersichter, zu einem ersten Querverteiler geführt wird und der innere Turbulenzerzeuger durch den ersten Querverteiler mit Siebwasser versorgt wird,
dadurch gekennzeichnet, dass
nach der mindestens einen Siebwasserpumpe, und vorzugsweise nach dem Siebwassersichter, eine Hilfsstoffdosiervorrichtung zur Erzeugung eines Dosiervolumenstromes zur Dosierung eines Hilfsstoffes in die Siebwasserleitung, vorgesehen wird und dass die Hilfsstoffdosiervorrichtung derart ausgebildet wird, dass der

Dosiervolumenstrom zur Einstellung der Mischgüte zwischen Siebwasser und Dosiervolumenstrom steuerbar und/oder regelbar ist.

Weitere Merkmale und Vorteile der Erfindung ergeben sich aus der nachfolgenden Beschreibung bevorzugter Ausführungsbeispiele unter Bezugnahme auf die Zeichnung.

Es zeigen
- Figur 1: eine erste Ausführungsform einer erfindungsgemäßen Vorrichtung in vereinfachter Darstellung;
- Figur 2: eine zweite Ausführungsform einer erfindungsgemäßen Vorrichtung in vereinfachter Darstellung;
- Figur 3: eine dritte Ausführungsform einer erfindungsgemäßen Vorrichtung in vereinfachter Darstellung;

Figur 1 zeigt eine Vorrichtung 1 zur Herstellung einer Faserstoffbahn aus drei Schichten für eine Papiermaschine. Der Mehrschichtenstoffauflauf 2 weist einen inneren, sich über die Breite des Mehrschichtenstoffauflaufes 2 erstreckenden Turbulenzerzeuger 7.8 und zwei, zum inneren Turbulenzerzeuger 7.8 jeweils direkt benachbarten, sich jeweils über die Breite des Mehrschichtenstoffauflaufes 2 erstreckende Turbulenzerzeuger 7.10, 7.11 zur Ausbildung von drei Suspensionsschichten auf. Die Turbulenzerzeuger 7.8, 7.10, 7.11 umfassen Strömungskanäle, welche in diesem Beispiel durch Rohre, welche in Zeilen über die Breite nebeneinander angeordnet sind, gebildet sind. Anstelle von runden Rohren können die Strömungskanäle auch als Rohre mit rechteckigem Strömungsquerschnitt ausgeführt sein.

Der innere Turbulenzerzeuger umfasst eine Rohrzeile, während die benachbarten Turbulenzerzeuger 7.10, 7.11 jeweils zwei Rohrzeilen umfassen. An die Turbulenzerzeuger 7.8, 7.10, 7.11 schließt sich eine Düse 4 mit einer oberen Düsenwand 4.1 und mit einer unteren Düsenwand 4.2 an, wobei die Düsenwände 4.1, 4.2 konvergent zueinander verlaufend angeordnet sind und einen Austrittsspalt zur Ausbildung eines Suspensionsstrahles bilden. In der Düse 4 sind zwei Trennlamellen 5 zur Trennung der inneren Suspensionsschicht von den benachbarten Suspensionsschichten auf zumindest einem Teil der Düsenlänge angeordnet. Die Trennlamellen 5 sind zwischen dem inneren Turbulenzerzeuger 7.8 und den benachbarten Turbulenzerzeugern 7.10, 7.11 angeordnet und beginnen im Bereich am Austritt der jeweiligen Suspension aus den Turbulenzerzeugern 7.8, 7.10, 7.11. Die Trennlamellen 5 sind biegeweich und können gelenkig befestigt sein. Es ist auch eine starre Anbindung möglich. Am Ende der oberen Düsenwand 4.1 ist eine Blende 3.1 in Form eines Rechteckprofils zur Begrenzung der Spaltweite vorgesehen. Entsprechend weist die untere Düsenwand 4.2 am Ende ebenfalls eine Blende 3.2 auf. Diese ist jedoch im Gegensatz zur oberen Blende 3.1 an die untere Düsenwand 4.1 angeformt. Allerdings ist auch hier eine Blendenausführung wie an der oberen Düsenwand 4.1 möglich. Durch diese nahezu symmetrische Endgeometrie der Düse 4 können die Suspensionen ohne nachteilige Umlenkungen strömen. In diesem Beispiel sind neben den Trennlamelle 5 noch optionale Zwischenlamellen 6 vorgesehen, die gestrichelt dargestellt sind. Die Zwischenlamellen 6 sind jeweils zwischen Rohrzeilen der zum inneren Turbulenzerzeuger 7.8 benachbarten Turbulenzerzeugern 7.10, 7.11 angeordnet und beginnen im Bereich am Austritt der jeweiligen Suspension aus den Turbulenzerzeugern 7.10, 7.11. Die Zwischenlamellen 6 sind biegeweich und können gelenkig befestigt sein. Es ist auch eine starre Anbindung möglich. Die Trennlamellen 5 und die Zwischenlamellen 6 sind in diesem Beispiel gleich lang ausgeführt. Im Betrieb einer Papiermaschine strömt durch jeden Turbulenzerzeuger 7.8, 7.10, 7.11 eine Suspension unter Ausbildung von entsprechenden Suspensionsschichten.

Den Turbulenzerzeugern 7.8, 7.10, 7.11 sind Zuführsysteme zur Zuführung von Suspensionen vorgeschaltet. Während den zum inneren Turbulenzerzeuger 7.8 benachbarten Turbulenzerzeugern 7.10, 7.11 Faserstoffsuspensionen zugeführt werden, wird dem inneren Turbulenzerzeuger 7.8 Siebwasser als Suspension zugeführt. Die innere Suspensionsschicht besteht ausschließlich aus Siebwasser und einem oder mehreren Hilfsstoffen. Das Siebwasser enthält wenig Fasern und je nach produzierter Papiersorte Fein- und Füllstoffe. Die zu der inneren Suspensionsschicht benachbarten Suspensionsschichten enthalten neben Füll- und Feinstoffen, im wesentlichen Faserstoffe, wie beispielsweise Zellstofffasern, Recylingfasern etc. zur Bildung der Faserstoffbahn.

Das Zuführsystem für den inneren Turbulenzerzeuger 7.8 umfasst eine Siebwasserbütte 8, welche mit mindestens einer Siebwasserpumpe 8.1, einem Siebwassersichter 8.2, einem ersten Querverteiler 8.6 für die Mittelschicht über eine Siebwasserleitung 8.31 verbunden ist. Der erste Querverteiler 8.6 ist wiederum mit dem inneren Turbulenzerzeuger 7.8 zur Versorgung der inneren Suspensionsschicht mit Siebwasser über Verteilerleitungen 8.3 verbunden. Nach dem Siebwassersichter 8.2 ist noch eine optionale Druckerhöhungspumpe vorgesehen. Nach der mindestens einen Siebwasserpumpe 8.1 und nach dem Siebwassersichter 8.2, ist eine Hilfsstoffdosiervorrichtung 9.2 zur Erzeugung eines Dosiervolumenstromes zur Dosierung eines Hilfsstoffes in die Siebwasserleitung 8.31 vorgesehen. Die Hilfsstoffdosiervorrichtung 9.2 derart ausgebildet, dass der Dosiervolumenstrom zur Einstellung der Mischgüte zwischen Siebwasser und Dosiervolumenstrom steuerbar und/oder regelbar ist. Der Hilfsstoff wird von einem Hilfsstoffvorlagenbehälter 9 über ein Stellorgan zur Steuerung und/oder Regelung des Volumenstromes, einer Hilfsstoffpumpe 9.1 in die Hilfsstoffdosiervorrichtung 9.2 geleitet. Werden mehrere verschiedene Hilfsstoffe dosiert, so sind für jeden Hilfsstoff entsprechende Zuführungen vorgesehen. In diesem Beispiel wird Stärke zur Festigkeitssteigerung der produzierten Faserstoffbahn dosiert. Ist eine Druckerhöhungspumpe vorgesehen, so wird der Hilfsstoff nach dieser Druckerhöhungspumpe dosiert. Werden mehrere verschiedene Hilfsstoffe dosiert, so wird mindestens ein Hilfsstoff nach dieser Druckerhöhungspumpe dosiert. Nach Figur 1 ist zwischen der Siebwasserleitung 8.31 und der Hilfsstoffdosiervorrichtung 9.2 eine Hilfsstoffverdünnungsleitung 8.5 zur Vorverdünnung des mindestens einen Hilfsstoffes vorgesehen. Die Hilfsstoffverdünnungsleitung 8.5 umfasst auch ein Stellorgan, beispielsweise ein Ventil, zur Steuerung und/oder Regelung des Volumenstromes des Vorverdünnungswassers. Die Stellorgane und/oder Pumpen können mit nicht dargestellte Steuerungs- und/oder Regelungseinrichtungen, zur Einstellung der entsprechenden Volumenströme, über Steuerleitungen verbunden sein.

Das Zuführsystem für den zum inneren Turbulenzerzeuger 7.8 benachbarten, unteren Turbulenzerzeuger 7.11 umfasst eine Stoffbütte 11, welche mit mindestens einer Pumpe 11.1, einem Stoffsichter 11.2, einem Querverteiler 11.3 für die untere Suspensionsschicht über eine Zulaufleitung 11.51 verbunden ist. Der Querverteiler 11.3 ist wiederum mit dem unteren Turbulenzerzeuger 7.11 zur Versorgung der unteren Suspensionsschicht mit Siebwasser über Verteilerleitungen 11.5 verbunden. Optional kann auch eine Dosierleitung 11.4 zum Dosieren von Zuschlagstoffen in die Zulaufleitung nach der Stoffbütte 11 vorgesehen sein.

Das Zuführsystem für den zum inneren Turbulenzerzeuger 7.8 benachbarten, oberen Turbulenzerzeuger 7.10 umfasst eine Stoffbütte 10, welche mit mindestens einer Pumpe 10.1, einem Stoffsichter 10.2, einem Querverteiler 10.3 für die obere Suspensionsschicht über eine Zulaufleitung 10.51 verbunden ist. Der Querverteiler 10.3 ist wiederum mit dem oberen Turbulenzerzeuger 7.10 zur Versorgung der oberen Suspensionsschicht mit Siebwasser über Verteilerleitungen 10.5 verbunden. Optional kann auch eine Dosierleitung 10.4 zum Dosieren von Zuschlagstoffen in die Zulaufleitung 10.51 nach der Stoffbütte 10 vorgesehen sein.

Das Zuführsystem für den zum inneren Turbulenzerzeuger 7.8 benachbarten, oberen Turbulenzerzeuger 7.10 umfasst ein Verdünnungswassersystem des Mehrschichtenstoffauflaufes 2 mit einen zweiten Querverteiler 8.7 zur sektionalen steuerbaren und/oder regelbaren Dosierung von Verdünnungswasser über die Breite des Mehrschichtenstoffauflaufes 2 in die obere Suspensionsschicht zur Einstellung des Querprofiles der flächenbezogenen Masse der hergestellten Faserstoffbahn, auf. Durch lokale, das heißt sektionale Verdünnung der entsprechenden Suspension lässt sich das Querprofil der flächenbezogenen Masse der produzierten Faserstoffbahn einstellen, wie bereits aus dem Stand :der Technik bekannt. Die Höhe der sektionalen Verdünnungen ist abhängig von der Abweichung der sektionalen flächenbezogenen Masse der Faserstoffbahn von einem Sollwert. Die Siebwasserleitung 8.31 ist nach der Siebwasserpumpe 8.1 und nach dem Siebwassersichter 8.2 über eine Verdünnungswasserleitung 8.41 mit dem zweiten Querverteiler 8.7 des Verdünnungswassersystems verbunden. Der zweite Querverteiler 8.7 ist ebenfalls über Verteilerleitungen 8.4 mit den Verteilerleitungen 10.5 verbunden. Die Verteilerleitungen 8.4 weisen jeweils Stellorgane zur Einstellung der lokalen Verdünnungswassermenge auf.

In der Figur 2 ist eine mögliche weitere Ausführungsform der Erfindung dargestellt. Sie unterscheidet sich von der Ausführungsform der Figur 1 dadurch, dass die obere Trennlamelle 5 länger ausgeführt ist als die untere Trennlamelle 5. Zudem ist beispielhaft die untere Blende 3.2 entsprechend der Ausführung der oberen Blende 3.1 in Form eines Rechteckprofils vorgesehen.

Die Figur 3 zeigt eine ebenfalls mögliche weitere Ausführungsform der Erfindung. Dem Mehrschichtenstoffauflauf 2 nachgeordnet ist eine Formierzone mit einem endlos umlaufenden, um eine Brustwalze 12.6 geführtes Entwässerungssieb 12.5, zur Aufnahme des Suspensionsstrahles aus dem Mehrschichtenstoffauflauf 2, und einem Entwässerungselement 12. Das Entwässerungselement 12 weist einen das Entwässerungssieb 12.5 berührenden Belag 12.1 auf und im Belag 12.1 sind Entwässerungsöffnungen 12.2 zur Abführung des anfallenden Siebwassers, ausgebildet. Die Entwässerungsöffnungen 12.2 sind derart ausgebildet und angeordnet, dass die auf die Suspension wirkenden Druckimpulse minimiert werden. Dies verhindert eine ungleichmäßige Vermischung der inneren Suspensionsschicht mit den benachbarten Suspensionsschichten. Die Querschnittsflächen der Entwässerungsöffnungen 12.2 sind in Laufrichtung des endlos umlaufenden Entwässerungssiebes 12.5 zonal unterschiedlich und zunehmend ausgeführt. In einer ersten Zone in Laufrichtung ist die Querschnittsfläche also kleiner als in einer zweiten, sich in Laufrichtung des umlaufenden Entwässerungssiebes 12.5 an die erste Zone anschließenden, Zone. Dies hat den Vorteil, dass die sich auf dem Entwässerungssieb bildende initiale Faserstoffmatte schonend und ungestört gebildet wird. Der Belag kann beispielsweise mit Bohrungen als Entwässerungsöffnungen 12.2 ausgeführt sein. Der Richtung der Entwässerungsöffnungen 12.2 im Belag 12.1 besitzen eine Komponente in Laufrichtung des umlaufenden Entwässerungssiebes 12.5. Dies unterstützt ebenfalls eine schonende Entwässerung. Das Entwässerungselement 12 wird durch eine als Vakuumpumpe 12.4 ausgeführte Saugvorrichtung besaugt. Die Saugvorrichtung 12.4 kann auch ein Vakuumsystem oder ein Saugsiphon sein. Dadurch lässt sich die Entwässerungsintensität an die Betriebssituation gut anpassen. Das Entwässerungselement 12 weist eine Siebwasserableitung 12.3 auf, die direkt oder indirekt mit der Siebwasserbütte 8 verbunden ist.

### Bezugszeichenliste

- 1: Vorrichtung
- 2: Mehrschichtstoffauflauf
- 3.1: Blende
- 3.2: Blende
- 4: Düse
- 4.1: obere Düsenwand
- 4.2: untere Düsenwand
- 5: Trennlamelle
- 6: Zwischenlamelle
- 7.8: Turbulenzerzeuger
- 7.10: Turbulenzerzeuger
- 7.11: Turbulenzerzeuger
- 8: Siebwasserbütte
- 8.1: Siebwasserpumpe
- 8.2: Siebwassersichter
- 8.3: Verteilerleitungen
- 8.31: Siebwasserleitung zur Siebwasserschicht
- 8.4: Verteilerleitungen
- 8.41: Verdünnungswasserleitung
- 8.5: Hilfsstoffvorverdünnungsleitung
- 8.6: erster Querverteiler (Mittelschicht)
- 8.7: zweiter Querverteiler (Verdünnungswasser)
- 9: Hilfsstoffvorlagebehälter
- 9.1: Hilfsstoffpumpe
- 9.2: Hilfsstoffdosiervorrichtung
- 10: Stoffbütte
- 10.1: Pumpe
- 10.2: Stoffsichter
- 10.3: Querverteiler
- 10.4: Dosierleitung
- 10.5: Verteilerleitungen
- 10.51: Zulaufleitung
- 11: Stoffbütte
- 11.1: Pumpe
- 11.2: Stoffsichter
- 11.3: Querverteiler
- 11.4: Dosierleitung
- 11.5: Verteilerleitungen
- 11.51: Zulaufleitung
- 12: Entwässerungselement
- 12.1: Belag
- 12.2: Entwässerungsöffnungen
- 12.3: Siebwasserableitung
- 12.4: Vakuumpumpe
- 12.5: Entwässerungssieb
- 12.6: Brustwalze

## Patentansprüche

1. Vorrichtung (1) zur Herstellung einer Faserstoffbahn aus mehreren Schichten, umfassend einen Mehrschichtenstoffauflauf (2) mit einem inneren, sich über die Breite des Mehrschichtenstoffauflaufes (2) erstreckende Turbulenzerzeuger (7.8) und mindestens zwei, zum inneren Turbulenzerzeuger (7.8) jeweils direkt benachbarten, sich jeweils über die Breite des Mehrschichtenstoffauflaufes (2) erstreckende Turbulenzerzeuger (7.10, 7.11) zur Ausbildung von mindestens drei Suspensionsschichten und mit einer sich an die Turbulenzerzeuger (7.8, 7.10, 7.11) anschließenden Düse (4) mit einer oberen Düsenwand (4.1) und mit einer unteren Düsenwand (4.2), wobei die Düsenwände (4.1, 4.2) konvergent zueinander verlaufend angeordnet sind und einen Austrittsspalt zur Ausbildung eines Suspensionsstrahles bilden und mit zwei in der Düse (4) angeordnete Trennlamellen (5) zur Trennung der inneren Suspensionsschicht von den benachbarten Suspensionsschichten auf zumindest einem Teil der Düsenlänge, und weiter umfassend Zuführsysteme für die Zuführung von Suspensionen zu den jeweiligen Turbulenzerzeugern (7.8, 7.10, 7.11), wobei das Zuführsystem für den inneren Turbulenzerzeuger (7.8) eine Siebwasserbütte (8), welche mit mindestens einer Siebwasserpumpe (8.1), einem Siebwassersichter (8.2), einem ersten Querverteiler (8.6) über eine Siebwasserleitung (8.31) verbunden ist, wobei der erste Querverteiler (8.6) mit dem inneren Turbulenzerzeuger.(7.8) zur Versorgung der inneren Suspensionsschicht mit Siebwasser verbundenen ist,
**dadurch gekennzeichnet, dass**
nach der mindestens einen Siebwasserpumpe (8.1), und vorzugsweise nach dem Siebwassersichter (8.2), eine Hilfsstoffdosiervorrichtung (9.2) zur Erzeugung eines Dosiervolumenstromes zur Dosierung eines Hilfsstoffes in die Siebwasserleitung (8.31), vorgesehen ist und dass die Hilfsstoffdosiervorrichtung (9.2) derart ausgebildet ist, dass der Dosiervolumenstrom zur Einstellung der Mischgüte zwischen Siebwasser und Dosiervolumenstrom steuerbar und/oder regelbar ist.

2. Vorrichtung nach Anspruch 1,
**dadurch gekennzeichnet, dass**
eine Hilfsstoffvorverdünnungsleitung (8.5) mit der Hilfsstoffdosiervorrichtung (9.2) zur Verdünnung des Hilfsstoffes mit Siebwasser vorgesehen ist.

3. Vorrichtung nach Anspruch 2,
**dadurch gekennzeichnet, dass**
die Hilfsstoffvorverdünnungsleitung (8.5) direkt oder indirekt mit der Siebwasserbütte (8) verbunden ist.

4. Vorrichtung nach einem der vorhergehenden Ansprüche,
**dadurch gekennzeichnet, dass**
der Mehrschichtenstoffauflauf (2) ein Verdünnungswassersystem mit einem zweiten Querverteiler (8.7) zur sektionalen steuerbaren und/oder regelbaren Dosierung von Verdünnungswasser über die Breite des Mehrschichtenstoffauflaufes (2) in mindestens eine Suspensionsschicht zur Einstellung des Querprofiles der flächenbezogenen Masse der hergestellten Faserstoffbahn, aufweist.

5. Vorrichtung nach Anspruch 4,
**dadurch gekennzeichnet, dass**
die Siebwasserleitung (8.31) nach der Siebwasserpumpe (8.1), und nach dem Siebwassersichter (8.2) über eine Verdünnungswasserleitung (8.41) mit dem zweiten Querverteiler (8.7) verbunden ist.

6. Vorrichtung nach einem der vorhergehenden Ansprüche,
**dadurch gekennzeichnet, dass**
die obere Düsenwand (4.1) und vorzugsweise die untere Düsenwand (4.2) der Düse (4) eine Blende aufweist.

7. Vorrichtung nach einem der vorhergehenden Ansprüche,
**dadurch gekennzeichnet, dass**
die Düse (4) frei von weiteren Lamellen ist.

8. Vorrichtung nach einem der Ansprüche 1 bis 6,
**dadurch gekennzeichnet, dass**
die Düse (4) mindestens eine Zwischenlamelle (6) aufweist.

9. Vorrichtung nach Anspruch 8,
**dadurch gekennzeichnet, dass**
die mindestens eine Zwischenlamelle (6) gleich lang oder länger ist als die kürzeste Trennlamelle (5).

10. Vorrichtung nach einem der vorhergehenden Ansprüche,
**dadurch gekennzeichnet, dass**
mindestens eine der beiden Trennlamellen (5) durch den Austrittsspalt verläuft.

11. Vorrichtung nach einem der vorhergehenden Ansprüche,
**dadurch gekennzeichnet, dass**
mindestens eine der beiden Trennlamellen (5) innerhalb der Düse endet.

12. Vorrichtung nach einem der vorhergehenden Ansprüche,
**dadurch gekennzeichnet, dass**
dem Mehrschichtenstoffauflauf (2) eine Formierzone mit mindestens einem endlos umlaufenden Entwässerungssieb (12.5), zur Aufnahme des Suspensionsstrahles, und mit einem Entwässerungselement (12) folgt, wobei das Entwässerungselement (12) einen das Entwässerungssieb (12.5) berührenden Belag (12.1) aufweist und im Belag Entwässerungsöffnungen (12.2) zur Abführung des anfallenden Siebwassers, ausgebildet sind, und dass die Entwässerungsöffnungen (12.2) derart ausgebildet und angeordnet sind, dass die auf die Suspension wirkenden Druckimpulse minimiert werden.

13. Vorrichtung nach Anspruch 12,
**dadurch gekennzeichnet, dass**
die Querschnittsfläche der Entwässerungsöffnungen(12.2) in Laufrichtung des endlos umlaufenden Entwässerungssiebes (12.5) zonal unterschiedlich und zunehmend sind.

14. Vorrichtung nach Anspruch 12 oder 13,
**dadurch gekennzeichnet, dass**
das Entwässerungselement (12) durch eine Saugvorrichtung (12.4) besaugt ist.

15. Verfahren zur Herstellung einer Faserstoffbahn aus mehreren Schichten durch eine Vorrichtung, umfassend einen Mehrschichtenstoffauflauf (2) mit einem inneren, sich über die Breite des Mehrschichtenstoffauflaufes (2) erstreckende Turbulenzerzeuger (7.8) und mindestens zwei, zum inneren Turbulenzerzeuger (7.8) jeweils direkt benachbarten, sich jeweils über die Breite des Mehrschichtenstoffauflaufes (2) erstreckende Turbulenzerzeuger (7.10, 7.11) zur Ausbildung von mindestens drei Suspensionsschichten und mit einer sich an die Turbulenzerzeuger (7.8, 7.10, 7.11) anschließenden Düse (4) mit einer oberen Düsenwand (4.1) und mit einer unteren Düsenwand (4.2), wobei die Düsenwände (4.1, 4.2) konvergent zueinander verlaufend angeordnet sind und einen Austrittsspalt zur Ausbildung eines Suspensionsstrahles bilden und mit zwei in der Düse (4) angeordnete Trennlamellen (5) zur Trennung der inneren Suspensionsschicht von den benachbarten Suspensionsschichten auf zumindest einem Teil der Düsenlänge, und weiter umfassend Zuführsysteme für die Zuführung von Suspensionen zu den jeweiligen Turbulenzerzeugern (7.8, 7.10, 7.11), wobei in dem Zuführsystem für den inneren Turbulenzerzeuger (7.8) Siebwasser über eine Siebwasserleitung (8.31) von einer Siebwasserbütte (8) über mindestens eine Siebwasserpumpe (8.1), über einen Siebwassersichter (8.2), zu einem ersten Querverteiler (8.6) geführt wird und der innere Turbulenzerzeuger (7.8) durch den ersten Querverteiler (8.6) mit Siebwasser versorgt wird,
**dadurch gekennzeichnet, dass**
nach der mindestens einen Siebwasserpumpe (8.1), und vorzugsweise nach dem Siebwassersichter (8.2), eine Hilfsstoffdosiervorrichtung (9.2) zur Erzeugung eines Dosiervolumenstromes zur Dosierung eines Hilfsstoffes in die Siebwasserleitung (8.31), vorgesehen wird und dass die Hilfsstoffdosiervorrichtung (9.2) derart ausgebildet wird, dass der Dosiervolumenstrom zur Einstellung der Mischgüte zwischen Siebwasser und Dosiervolumenstrom steuerbar und/oder regelbar ist.

## Claims

1. Apparatus (1) for producing a fibrous web from a plurality of layers, comprising a multilayer headbox (2) having an inner turbulence generator (7.8) extending over the width of the multilayer headbox (2) and at least two turbulence generators (7.10, 7.11) directly adjacent to the inner turbulence generator (7.8), each extending over the width of the multilayer headbox (2), for forming at least three suspension layers, and with a nozzle (4) adjoining the turbulence generators (7.8, 7.10, 7.11) and having an upper nozzle wall (4.1) and a lower nozzle wall (4.2), the nozzle walls (4.1, 4.2) are arranged convergent to each other and form an outlet gap for the formation of a suspension jet and with two separating lamellas (5) arranged in the nozzle (4) for the separation of the inner suspension layer from the adjacent suspension layers on at least a part of the nozzle length, and further comprising supply systems for the supply of suspensions to the respective turbulence generators (7.8, 7.10, 7.11), the feed system for the inner turbulence generator (7.8) comprising a white water vat (8) which is connected to at least one white water pump (8.1), a white water classifier (8.2), a first cross distributor (8.6) via a white water line (8.31), the first cross distributor (8.6) being connected to the inner turbulence generator (7.8) for supplying white water to the inner suspension layer **characterized in that**
after the at least one white water pump (8.1), and preferably after the white water classifier (8.2), an auxiliary material metering device (9.2) is provided for generating a metering volume flow for metering an auxiliary material into the white water line (8.31), and **in that** the auxiliary material metering device (9.2) is designed in such a way that the metering volume flow can be controlled and/or regulated for setting the mixing quality between white water and metering volume flow.

2. Device according to claim 1,
**characterized in that**
an auxiliary predilution line (8.5) is provided with the auxiliary metering device (9.2) for diluting the auxiliary with white water.

3. Device according to claim 2,
**characterized in that**
the auxiliary predilution line (8.5) is directly or indirectly connected to the white water vat (8).

4. Apparatus according to any one of the preceding claims,
**characterized in that**
the multilayer headbox (2) has a dilution water system with a second transverse distributor (8.7) for sectional controllable and/or regulable metering of dilution water over the width of the multilayer headbox (2) into at least one suspension layer for adjusting the transverse profile of the basis weight of the fibrous web produced.

5. Device according to claim 4,
**characterized in that**
the white water line (8.31) downstream of the white water pump (8.1) and downstream of the white water classifier (8.2) is connected to the second transverse distributor (8.7) via a dilution water line (8.41).

6. Apparatus according to any one of the preceding claims,
**characterized in that**
the upper nozzle wall (4.1) and preferably the lower nozzle wall (4.2) of the nozzle (4) has an orifice.

7. Apparatus according to any one of the preceding claims,
**characterized in that**
the nozzle (4) is free of further lamellas.

8. Device according to any one of claims 1 to 6,
**characterized in that**
the nozzle (4) has at least one intermediate lamella (6).

9. Device according to claim 8,
**characterized in that**
the at least one intermediate lamella (6) is of the same length or longer than the shortest separating lamella (5).

10. Apparatus according to any one of the preceding claims,
**characterized in that**
at least one of the two separating lamellas (5) extends through the outlet gap.

11. Apparatus according to any one of the preceding claims,
**characterized in that**
at least one of the two separating lamellae (5) ends inside the nozzle.

12. Apparatus according to any one of the preceding claims,
**characterized in that**
the multilayer headbox (2) is followed by a forming zone with at least one endlessly circulating dewatering screen (12.5) for receiving the suspension jet and with a dewatering element (12), the dewatering element (12) having a lining (12.1) contacting the dewatering screen (12.5), and dewatering openings (12.2) are formed in the lining for discharging the accumulating white water, and **in that** the dewatering openings (12.2) are designed and arranged in such a way that the pressure pulses acting on the suspension are minimized.

13. The device according to claim 12,
**characterized in that**
the cross-sectional area of the dewatering openings (12.2) in the running direction of the endlessly circulating dewatering screen (12.5) is zonally different and increasing.

14. Device according to claim 12 or 13,
**characterized in that**
the dewatering element (12) is sucked by a suction device (12.4).

15. Method for producing a fibrous web from a plurality of layers by means of an apparatus comprising a multilayer headbox (2) with an inner turbulence generator (7.8) extending over the width of the multilayer headbox (2) and at least two turbulence generators (7.10, 7.11) directly adjacent to the inner turbulence generator (7.8), each extending over the width of the multilayer headbox (2), for forming at least three suspension layers, and with a nozzle (4) adjoining the turbulence generators (7.8, 7.10, 7.11) and having an upper nozzle wall (4.1) and a lower nozzle wall (4.2), the nozzle walls (4.1, 4.2) are arranged convergent to each other and form an outlet gap for the formation of a suspension jet and with two separating lamellas (5) arranged in the nozzle (4) for the separation of the inner suspension layer from the adjacent suspension layers on at least a part of the nozzle length, and further comprising supply systems for the supply of suspensions to the respective turbulence generators (7.8, 7.10, 7.11), wherein in the feed system for the inner turbulence generator (7.8), white water is fed via a white water line (8.31) from a white water vat (8) via at least one white water pump (8.1), via a white water classifier (8.2), to a first cross distributor (8.6), and the inner turbulence generator (7.8) is supplied with white water through the first cross distributor (8.6), **characterized in that**
downstream of the at least one white water pump (8.1), and preferably downstream of the white water classifier (8.2), an auxiliary material metering device (9.2) is provided for generating a metering volume flow for metering an auxiliary material into the white water line (8.31), and **in that** the auxiliary material metering device (9.2) is designed in such a way that the metering volume flow can be controlled and/or regulated in order to set the mixing quality between white water and metering volume flow.

## Revendications

1. Dispositif (1) pour la fabrication d'une bande fibreuse à partir de plusieurs couches, comprenant une caisse de tête multicouche (2) avec un générateur de turbulences intérieur (7.8) s'étendant sur la largeur de la caisse de tête multicouche (2) et au moins deux générateurs de turbulences (7.10, 7.11) situés à proximité immédiate du générateur de turbulences intérieur (7.8) sont disposées de manière convergente l'une par rapport à l'autre et forment une fente de sortie pour la formation d'un jet de suspension et avec deux lamelles de séparation (5) disposées dans la buse (4) pour la séparation de la couche de suspension intérieure des couches de suspension voisines sur au moins une partie de la longueur de la buse, et comprenant en outre des systèmes d'alimentation pour l'amenée de suspensions aux générateurs de turbulence respectifs (7.8, 7.10, 7.11), le système d'alimentation pour le générateur de turbulence intérieur (7.8) comprenant un bac d'eau blanche (8) qui est relié à au moins une pompe d'eau blanche (8.1), un séparateur d'eau blanche (8.2), un premier distributeur transversal (8.6) par l'intermédiaire d'une conduite d'eau blanche (8.31), le premier distributeur transversal (8.6) étant relié au générateur de turbulence intérieur (7.8) pour alimenter la couche de suspension intérieur en eau blanche, **caractérisé en ce que**
en aval de la au moins une pompe d'eau blanche (8.1), et de préférence en aval du séparateur d'eau blanche (8.2), il est prévu un dispositif de dosage d'adjuvant (9.2) pour produire un débit volumique de dosage pour doser un adjuvant dans la conduite d'eau blanche (8.31), et **en ce que** le dispositif de dosage d'adjuvant (9.2) est conçu de telle sorte que le débit volumique de dosage peut être commandé et/ou réglé pour régler la qualité du mélange entre l'eau blanche et le débit volumique de dosage.

2. Dispositif selon la revendication 1,
**caractérisé en ce que**
une conduite de prédilution de l'adjuvant (8.5) est prévue avec le dispositif de dosage de l'adjuvant (9.2) pour diluer l'adjuvant avec de l'eau blanche.

3. Dispositif selon la revendication 2,
**caractérisé en ce que**
la conduite de prédilution de l'adjuvant (8.5) est reliée directement ou indirectement au bac à eau blanche (8).

4. Dispositif selon l'une des revendications précédentes,
**caractérisé en ce que**
la caisse de tête multicouche (2) présente un système d'eau de dilution avec un deuxième distributeur transversal (8.7) pour le dosage sectionnel contrôlable et/ou réglable d'eau de dilution sur la largeur de la caisse de tête multicouche (2) dans au moins une couche de suspension pour le réglage du profil transversal de la masse par unité de surface de la bande fibreuse fabriquée.

5. Dispositif selon la revendication 4,
**caractérisé en ce que**
la conduite d'eau blanche (8.31) est reliée au deuxième distributeur transversal (8.7) après la pompe d'eau blanche (8.1), et après le séparateur d'eau blanche (8.2) par une conduite d'eau de dilution (8.41).

6. Dispositif selon l'une des revendications précédentes,
**caractérisé en ce que**
la paroi supérieure (4.1) de la buse et, de préférence, la paroi inférieure (4.2) de la buse (4) comportent un diaphragme.

7. Dispositif selon l'une des revendications précédentes,
**caractérisé en ce que**
la buse (4) est exempte d'autres lamelles.

8. Dispositif selon l'une quelconque des revendications 1 à 6,
**caractérisé en ce que**
la buse (4) comporte au moins une lamelle intermédiaire (6).

9. Dispositif selon la revendication 8,
**caractérisé en ce que**
la au moins une lamelle intermédiaire (6) est aussi longue ou plus longue que la lamelle de séparation la plus courte (5).

10. Dispositif selon l'une des revendications précédentes,
**caractérisé en ce que**
au moins une des deux lamelles de séparation (5) s'étend à travers la fente de sortie.

11. Dispositif selon l'une des revendications précédentes,
**caractérisé en ce que**
au moins une des deux lamelles de séparation (5) se termine à l'intérieur de la buse.

12. Dispositif selon l'une des revendications précédentes,
**caractérisé en ce que**
la caisse de tête multicouche (2) est suivie d'une zone de formation avec au moins un tamis d'égouttage (12.5) tournant sans fin, pour recevoir le jet de suspension, et avec un élément d'égouttage (12), l'élément d'égouttage (12) présentant un tamis d'égouttage (12.5) et des ouvertures de drainage (12.2) sont formées dans le revêtement pour évacuer l'eau de tamisage produite, et **en ce que** les ouvertures de drainage (12.2) sont formées et disposées de telle sorte que les impulsions de pression agissant sur la suspension sont minimisées.

13. Dispositif selon la revendication 12,
**caractérisé en ce que**
la surface de la section transversale des ouvertures de drainage (12.2) est différente et croissante par zone dans le sens de déplacement du tamis de drainage (12.5) circulant sans fin.

14. Dispositif selon la revendication 12 ou 13,
**caractérisé en ce que**
l'élément de drainage (12) est aspiré par un dispositif d'aspiration (12.4).

15. Procédé de fabrication d'une bande fibreuse à partir de plusieurs couches par un dispositif comprenant une caisse de tête multicouche (2) avec un générateur de turbulences intérieur (7.8) s'étendant sur la largeur de la caisse de tête multicouche (2) et au moins deux générateurs de turbulences (7.10, 7.11) situés à proximité immédiate du générateur de turbulences intérieur (7.8) sont disposées de manière convergente l'une par rapport à l'autre et forment une fente de sortie pour la formation d'un jet de suspension et avec deux lamelles de séparation (5) disposées dans la buse (4) pour la séparation de la couche de suspension intérieure des couches de suspension voisines sur au moins une partie de la longueur de la buse, et comprenant en outre des systèmes d'alimentation pour l'amenée de suspensions aux générateurs de turbulence respectifs (7.8, 7.10, 7.11), de l'eau blanche étant amenée dans le système d'alimentation du générateur de turbulence interne (7.8) par une conduite d'eau blanche (8.31) d'un bac d'eau blanche (8) par au moins une pompe d'eau blanche (8.1), par un séparateur d'eau blanche (8.2), à un premier distributeur transversal (8.6) et le générateur de turbulence intérieur (7.8) étant alimenté en eau blanche par le premier distributeur transversal (8.6),
**caractérisé en ce que**
en aval d'au moins une pompe d'eau blanche (8.1), et de préférence en aval du séparateur d'eau blanche (8.2), il est prévu un dispositif de dosage d'adjuvant (9.2) pour produire un débit volumique de dosage pour doser un adjuvant dans la conduite d'eau blanche (8.31), et **en ce que** le dispositif de dosage d'adjuvant (9.2) est conçu de telle sorte que le débit volumique de dosage peut être commandé et/ou réglé pour régler la qualité du mélange entre l'eau blanche et le débit volumique de dosage.
